# FASCICULE DE BREVET EUROPEEN

(11) **EP 1 400 653 B1**
(45) Date de publication et mention de la délivrance du brevet: **09.03.2005**
(21) Numéro de dépôt: 03356137.4
(22) Date de dépôt: 18.09.2003
(51) Int. Cl.: E06B 3/46

(54) **Fenêtre ou porte-fenêtre, coulissante à vantaux blocables en appui étanche sur le dormant**
Schiebefenster oder -tür, dessen Flügel gegen einer an der Zarge angeordneten Abdichtung verriegelbar sind
Sliding window or door, the wings being lockable against a seal on the window frame

(30) Priorité: 19.09.2002 FR 0211658
(43) Date de publication de la demande: 24.03.2004
(73) Titulaire: Tisserand, Jean-Paul, 36260 Sainte Lizaigne (FR)
(72) Inventeur: Tisserand, Jean-Paul, 36260 Sainte Lizaigne (FR)
(74) Mandataire: Schouller, Jean-Philippe

(56) Documents cités:
- EP-A- 0 027 261
- GB-A- 1 124 740

## Description

La présente invention a trait à une fenêtre ou une porte-fenêtre, et plus particulièrement de type coulissante.

Une telle fenêtre ou porte-fenêtre comporte généralement deux vantaux verticaux parallèles coulissant l'un par rapport à l'autre, selon des directions globalement horizontales grâce à des rails. Ces rails sont situés en partie haute et basse du dormant de la fenêtre, ou de la porte-fenêtre, et assurent le support et le guidage des vantaux. Le roulement du vantail sur le rail avec un minimum de frottement est généralement assuré par des galets.

Afin de permettre le roulement du vantail sur le rail tout en assurant une protection des galets contre des souillures externes, la partie basse et la partie haute de chaque vantail sont pourvues, sur toute leur longueur, de joints brosses situés globalement de part et d'autre des galets. Si ce type de joint brosse protège les galets tout en permettant un coulissement du vantail sur le rail, cette protection n'est pas étanche. Cette absence d'étanchéité implique que l'isolation phonique, thermique et contre les courants d'air de ce type de fenêtre, ou porte-fenêtre, est moins élevée qu'avec une fenêtre ou porte-fenêtre à ouverture dite « à la française ».

On connaît par GB-A-1 124 740, une fenêtre dans laquelle un châssis à coulisse se déplace grâce à une roulette, montée pivotante autour d'un axe disposé dans la direction de son déplacement. Ainsi, en position de fermeture, le châssis est en appui sur le dormant. Une telle fenêtre, outre qu'elle ne possède qu'un unique vantail, n'a pas de joint assurant l'étanchéité en position fermée.

Un autre dispositif, décrit dans EP-A-27261, concerne un ouvrant solidaire d'un bras mobile relié à une roulette se déplaçant sur un rail et pouvant venir en appui sur un dormant. Le bras mobile se déplace selon une direction perpendiculaire au déplacement de l'ouvrant, il est guidé lors de ce mouvement par des ergots mobiles dans des fentes ménagées dans le bras. Un tel dispositif ne concerne qu'une fenêtre à un unique vantail et n'assure pas une étanchéité efficace.

C'est à ces inconvénients qu'entend plus particulièrement remédier l'invention en proposant une fenêtre ou porte-fenêtre coulissante, à plusieurs vantaux, dont l'isolation phonique, thermique et contre les courants d'air, est élevée.

A cet effet, l'invention a pour objet une fenêtre ou porte-fenêtre comprenant au moins deux vantaux pourvus de moyens de roulement sur au moins deux rails fixes portés par un dormant, les moyens de roulement étant adaptés pour permettre un déplacement de chaque vantail selon une direction globalement orthogonale à l'axe longitudinal du rail, caractérisée en ce que chaque vantail est pourvu d'au moins un moyen d'appui étanche contre des moyens formant butée reliés au dormant ou à un autre vantail, au terme d'un déplacement du vantail selon ladite direction, lesdits moyens formant butée comprenant une pièce allongée portée par, ou monobloc avec, le dormant, située entre deux vantaux, et dont la plus grande direction est globalement parallèle aux plans principaux des vantaux.

Grâce à l'invention, on assure une étanchéité entre l'extérieur et l'intérieur d'une pièce, lorsque les vantaux sont en position fermée. L'isolation phonique, thermique et contre les courants d'air de telles fenêtres est grandement améliorée tout en préservant un libre déplacement des vantaux sur leurs rails respectifs grâce au déplacement orthogonal aux rails.

Selon des aspects avantageux mais non obligatoires de l'invention, la fenêtre ou la porte-fenêtre incorpore une ou plusieurs des caractéristiques suivantes :
- les moyens d'appui comprennent au moins un joint apte à venir en appui contre les moyens formant butée. Avantageusement ledit joint est en matière synthétique, de préférence en élastomère.
- Les moyens formant butée comprennent un support du rail.
- La pièce est creuse et forme une chambre isolante entre deux parties du dormant supportant chacune un vantail. En variante, la pièce est pleine.
- Des moyens formant butée à des moyens d'appui équipant un profilé d'un vantail sont portés par, ou monobloc avec, un profilé d'un autre vantail.
- Les moyens d'appui d'un même vantail exercent simultanément sur les moyens formant butée un appui selon une même direction globalement orthogonale au plan principal du vantail.
- Les moyens de roulement sont des galets oscillants, en variante ce sont des galets pendulaires ou glissants sur leur axe.

L'invention sera mieux comprise et d'autres avantages de celle-ci apparaîtront plus clairement à la lumière de la description qui va suivre d'un mode de réalisation d'une fenêtre conforme à son principe, donnée uniquement à titre d'exemple et faite en référence aux dessins annexés dans lesquels:
- La figure 1 est une vue d'ensemble d'une fenêtre à deux vantaux coulissants.
- La figure 2 est une vue partielle des deux vantaux et du dormant selon le plan de coupe II à la figure 1.
- Les figures 3A, 3B et 3C sont des représentations schématiques des mouvements possibles des vantaux dans le cas d'une fenêtre à deux vantaux.

La fenêtre 1 représentée à la figure 1 comprend deux vantaux verticaux et parallèles 2 et 3 formés chacun d'un cadre globalement rectangulaire. Ces cadres, réalisés généralement en métal, tel que l'acier, l'aluminium, en bois ou en PVC, sont constitués de profilés 40 horizontaux et 41 verticaux. On définit, pour chaque vantail 2 ou 3, un plan principal P₂, respectivement P₃, qui est le plan de symétrie du vitrage du vantail en question. La fenêtre comprend sur sa périphérie un dormant 5 formé de profilés horizontaux 50 de longueur L et verticaux 51 de hauteur H.

Le dormant 5 est horizontal en partie haute et basse, seule la partie basse étant représentée aux figures 2, 3A, 3B et 3C pour plus de lisibilité. Il comprend sur sa largeur, une base horizontale 6 supportant, à chaque extrémité, un rail 7. Celui-ci se présente sous la forme d'une pièce allongée en forme de U. Le maintien du rail 7 est assuré par un élément tubulaire allongé 8 de section transversale globalement parallélépipédique pourvu sur l'une de ses faces, d'un évidement longitudinal dans lequel est enchâssé le rail. L'élément 8 et le rail 7 sont ainsi disposés selon une direction globalement parallèle à la longueur L du dormant 5.

La base 6 comporte également un évidement longitudinal E accueillant une pièce 9. Cette pièce 9, allongée, fermée et creuse, est globalement de forme parallélépipédique et se trouve ainsi disposée avec sa plus grande direction globalement parallèle aux axes longitudinaux X₇ et X'₇ des rails 7. Cette pièce 9 peut être rapportée sur le dormant, notamment par collage, vissage, rivetage ou soudage. Elle peut également être réalisée d'un seul tenant avec ce dormant.

Sur la figure 2 la pièce 9 est située à environ mi-largeur de la base 6 du dormant 5. Ce dernier est ainsi pourvu, en position miroir par rapport à la pièce centrale 9, de deux rails 7 et de deux supports de rail 8 similaires. Un vantail, 2 ou 3, comporte à son extrémité basse et sur toute la longueur du profilé 40, une ouverture longitudinale 10 de largeur suffisante pour réceptionner un rail 7 fixé sur le support 8.

Le vantail 2 ou 3 se déplace sur le rail 7 grâce à des galets 11 situés dans l'ouverture 10. Ces derniers sont libres en rotation autour d'un axe horizontal 12 sur lequel ils sont montés de manière à pouvoir osciller d'un angle α autour de la verticale, tout en étant maintenus verticalement en position centrale dans l'ouverture 10. A l'extrémité 13 de l'ouverture 10, celle-ci est pourvue de supports en relief 14 équipés d'une rainure.

Ces supports 14 sont orientés vers l'intérieur de l'ouverture 10 et s'étendent sur toute la longueur du vantail 2 ou 3, dans un plan globalement horizontal. Ils occupent les espaces situés respectivement entre les faces internes 2A, 2B ou 3A, 3B du vantail 2 ou 3, et les faces externes 8A, 8B du support de rail 8. Un relief extérieur horizontal 15 situé sur la face externe 2C ou 3C du vantail 2 ou 3, et de forme similaire aux reliefs 14, occupe l'espace situé entre la face 2C ou 3C du vantail 2 ou 3 et la face 9A ou 9B de la pièce 9 en présentant sa rainure face à cette dernière.

Chaque relief 14 occupant l'espace entre les faces 2A ou 3A et 8A, supporte un joint en néoprène 140, le relief 14 occupant l'espace entre les faces 2B ou 3B et 8B supporte, quant à lui, un joint brosse 141. Chaque relief 15 supporte également un joint en néoprène 150.

En position ouverte du vantail 2 comme représenté à la figure 2, le galet 11 présente une inclinaison orientée vers l'extérieur du dormant 5 d'un angle α. Cette inclinaison, provoquée par un déplacement du vantail représenté par la flèche F₁ et effectué suivant une direction D₂ globalement orthogonale à l'axe longitudinal X'₇ du rail 7, grâce à des moyens de préhension du vantail non représentés, permet d'écarter ce dernier de l'élément 9 ou de l'autre vantail. Le vantail 2 est alors déplacé perpendiculairement à son plan principal P₂. Dans cette position, les joints 140, 150 portés par les éléments 14 et 15 sont écartés respectivement de la face 8A et de la face 9A d'une valeur allant globalement de 2 à 5 millimètres. Le joint brosse 141 est quant à lui en contact avec la face 8B.

Dans cette configuration il n'y a aucun frottement dû aux joints 140 et 150 entre le vantail 2 et le support 8. On peut donc aisément manoeuvrer le vantail, à l'encontre des forces de frottement dues au joint brosse 141, pour le déplacer sur le rail 7 afin de fermer ou d'ouvrir la fenêtre.

Comme représenté à la figure 2 avec le vantail 3, lorsque l'on ramène le galet 11 en position verticale, on appuie les joints 140 et 150 portés par les reliefs 14 et 15 respectivement sur les faces 8A et 9B. La pièce 9 et la face 8A forment alors une butée au mouvement du vantail dans le sens d'une flèche F₂ dirigée vers l'autre vantail et effectué suivant une direction D₃ globalement orthogonale à l'axe X₇ du rail 7. Le vantail 3 est déplacé perpendiculairement à son plan principal P₃.

Selon un aspect non représenté de l'invention, et afin d'assurer l'étanchéité sur toute la périphérie de la fenêtre, une pièce de structure et de fonction analogue à la pièce 9, est portée par ou monobloc avec les profilés verticaux 51 du dormant. Ces moyens formant butée sont disposés de manière continue sur les montants verticaux 51 et horizontaux 50 du dormant 5.

Selon un autre aspect non représenté de l'invention, un profilé vertical 41 d'un vantail 2 ou 3 comprend des moyens formant butée à des moyens d'appui équipant un profilé 41 de l'autre vantail 3 ou 2 afin d'assurer l'étanchéité dans la zone de recouvrement partiel des profilés 41 de deux vantaux adjacents en position de fermeture.

Des moyens de blocage, non représentés et situés sur chaque vantail, permettent de maintenir ce dernier bloqué avec ses joints 140 et 150 en appui respectivement contre la face 8A et la face 9B ou, d'une façon plus générale, contre le dormant et l'autre vantail. L'écrasement des joints néoprène 140, 150 dans cette configuration assure l'étanchéité entre l'extérieur du vantail et une première zone Z₁ située entre l'élément 8 et la pièce 9. On assure également l'étanchéité entre l'extérieur et une deuxième zone Z₂ formée par la partie de l'ouverture 10 abritant les galets 11.

La pièce 9 étant creuse, l'air qu'elle contient participe à l'isolation phonique et thermique du dormant de la fenêtre. La pièce 9 se comporte comme une troisième zone d'isolation Z₃. Cette zone d'isolation, à la différence des deux précédentes, est permanente quelle que soit la position des vantaux 2 ou 3. On retrouve ainsi une isolation thermique et phonique importante. Un tel système permet, comme représenté aux figures 3A, 3B et 3C, d'avoir les deux vantaux en position fermée (figure 3A), en position ouverte (figure 3B) ou l'un ouvert et l'autre fermé (figure 3C) .

Une telle fenêtre peut comporter plus de deux vantaux, en pratique jusqu'à huit, voire plus.

Dans un autre mode de réalisation, on peut remplacer le joint brosse 141 par un coulisseau ou un autre type de joint. En variante on peut utiliser des joints brosses à la place des joints en élastomère 140, 150. Dans ce cas, on aura des zones Z₂ et Z₁ qui offriront une isolation phonique et thermique moindre et aucune isolation contre les courants d'air. Cette configuration permet d'avoir seulement un déplacement des vantaux 2 et 3 selon une direction parallèle aux axes X'₇ et X₇ des rails 7.

Ce système utilise avantageusement des profilés de formes disponibles dans le commerce, auxquels il suffit d'ajouter un relief 15. On peut également utiliser un élément 9 plein, de forme et de section variables. Dans ce cas l'élément 9 ne forme pas une cloison isolante.

De même la forme et la dimension des reliefs 14 et 15 est variable.

Dans une autre configuration, chaque vantail 2 ou 3 comporte en partie supérieure au-dessus du galet 11 un dispositif de coupure thermique.

Dans un autre mode de configuration on utilise non plus des galets 11 oscillants autour d'un axe 12 mais, par exemple pour les rails en partie haute, des galets 11 pendulaires. En variante les galets 11 sont montés de manière à pouvoir se déplacer sur leurs axes 12.

Les moyens de blocage des vantaux en position fermée sont, par exemple du type à crémone, du type « châssis à soufflet », à cames, à renvoi de cames ou à fermeture magnétique.

Les vantaux peuvent recevoir, à leurs extrémités en contact avec une partie du dormant en fin de déplacement des vantaux, des butées pentées.

## Revendications

1. Fenêtre ou porte-fenêtre comprenant au moins deux vantaux pourvus de moyens de roulement sur au moins deux rails fixes portés par un dormant, lesdits moyens de roulement (11) étant adaptés pour permettre un déplacement (F₁, F₂) de chaque vantail (2, 3) selon une direction (D₂, D₃) globalement orthogonale à l'axe longitudinal (X'₇, X₇) du rail (7), **caractérisée en ce que** chaque vantail (2, 3) est pourvu d'au moins un moyen (140, 150) d'appui étanche contre des moyens formant butée (8, 9) reliés au dormant (5) ou à un autre vantail (3, 2), au terme d'un déplacement (F₂) dudit vantail (2, 3) selon ladite direction (D₃), lesdits moyens formant butée comprenant une pièce allongée (9) portée par, ou monobloc avec, le dormant (5), située entre deux vantaux (2, 3), et dont la plus grande direction est globalement parallèle aux plans principaux (P₂, P₃) desdits vantaux.

2. Fenêtre ou porte-fenêtre selon la revendication 1, **caractérisée en ce que** lesdits moyens d'appui comprennent au moins un joint (140, 150) apte à venir contre lesdits moyens formant butée (8, 9).

3. Fenêtre ou porte-fenêtre selon la revendication 2, **caractérisée en ce que** ledit joint (140, 150) est en matière synthétique, de préférence en élastomère.

4. Fenêtre ou porte-fenêtre selon l'une des revendications précédentes, **caractérisée en ce que** lesdits moyens formant butée comprennent un support (8) dudit rail (7) .

5. Fenêtre ou porte-fenêtre selon la revendication 1, **caractérisée en ce que** ladite pièce (9) est creuse et forme une chambre isolante (Z₃) entre deux parties du dormant (5) supportant chacune un vantail (2 ou 3).

6. Fenêtre ou porte-fenêtre selon la revendication 1, **caractérisée en ce que** ladite pièce (9) est pleine.

7. Fenêtre ou porte-fenêtre selon l'une des revendications précédentes, **caractérisée en ce que** des moyens formant butée à des moyens d'appui équipant un profilé (41) d'un vantail (3, 2) sont portés par, ou monobloc avec, un profilé (41) d'un autre vantail (2, 3).

8. Fenêtre ou porte-fenêtre selon l'une des revendications précédentes, **caractérisée en ce que** les moyens d'appui (140, 150) d'un même vantail (3) exercent simultanément sur lesdits moyens formant butée (8, 9) un appui selon une même direction (F₂) globalement orthogonale au plan principal (P₃) dudit vantail.

9. Fenêtre ou porte-fenêtre selon l'une des revendications précédentes, **caractérisée en ce que** lesdits moyens de roulement sont des galets (11) oscillants.

10. Fenêtre ou porte-fenêtre selon l'une des revendications précédentes, **caractérisée en ce que** lesdits moyens de roulement sont des galets pendulaires ou glissants sur leur axe.

## Claims

1. A window or french window comprising at least two leaves which are provided with means of rolling on at least two fixed rails borne by a frame, the said rolling means (11) being adapted to allow a displacement (F₁, F₂) of each leaf (2, 3) in a direction (D₂, D₃) which overall is at a right angle to the longitudinal axis (X'₇, X₇) of the rail (7), **characterised in that** each leaf (2, 3) is provided with at least one means (140, 150) of bearing in sealing manner against means which form a stop (8, 9) and are connected to the frame (5) or to another leaf (3, 2) at the end of a displacement (F₂) of the said leaf (2, 3) in the said direction (D₃), the said means forming a stop comprising an elongate piece (9) which is borne by or in one piece with the frame (5) and is located between two leaves (2, 3), and whereof the direction of larger dimension is overall parallel to the main planes (P₂, P₃) of the said leaves.

2. A window or french window according to Claim 1, **characterised in that** the said bearing means comprise at least one gasket (140, 150) suitable for coming to bear against the said means forming a stop (8, 9).

3. A window or french window according to Claim 2, **characterised in that** the said gasket (140, 150) is made of synthetic material, preferably elastomer.

4. A window or french window according to one of the preceding claims, **characterised in that** the said means forming a stop comprise a support (8) for the said rail (7).

5. A window or french window according to Claim 1, **characterised in that** the said piece (9) is hollow and forms an insulating chamber (Z₃) between two parts of the frame (5) which each support a leaf (2 or 3).

6. A window or french window according to Claim 1, **characterised in that** the said piece (9) is solid.

7. A window or french window according to one of the preceding claims, **characterised in that** means forming a stop in relation to bearing means provided for a profiled section (41) of a leaf (3, 2) are borne by or in one piece with a profiled section (41) of another leaf (2, 3).

8. A window or french window according to one of the preceding claims, **characterised in that** the bearing means (140, 150) of a single leaf (3) simultaneously exert a bearing force on the said means forming a stop (8, 9) in a single direction (F₂) which overall is at a right angle to the main plane (P₃) of the said leaf.

9. A window or french window according to one of the preceding claims, **characterised in that** the said means of rolling are oscillating rollers (11).

10. A window or french window according to one of the preceding claims, **characterised in that** the said means of rolling are suspended rollers or rollers sliding on their respective axis.

## Patentansprüche

1. Fenster oder Fenstertür, beinhaltend mindestens zwei Flügel, welche Mittel zum Rollen auf mindestens zwei fest angebrachten, von einen Rahmen getragenen Schienen (7) aufweisen, wobei die Rollmittel (11) so gestaltet sind, dass diese eine Verschiebung (F₁, F₂) jedes Flügels (2,3) in einer Richtung (D₂,D₃) im Allgemeinen orthogonal. zur longitudinalen Achse (X'₇, X₇) der Schiene (7) erlauben, **dadurch gekennzeichnet, dass** jeder Flügel (2,3) versehen ist mit mindestens einem Mittel zum Abstützen (140,150), dicht gegen Mittel zum Anschlagen (8,9), welche mit dem Rahmen (5) oder einem anderen Flügel (3,2) verbunden sind, im Sinne einer Verschiebung (F₂) des genannten Fensterflügels (2,3) in genannter Richtung (D₃), wobei die Anschlagmittel ein längliches Glied (9) beinhalten, welches durch den Rahmen (5) gehalten wird oder eins mit dem Rahmen ist und sich zwischen zwei Flügeln befindet, und dessen Hauptrichtung im Allgemeinen parallel zu den Hauptebenen (P₂,P₃), der genannten Fensterflügel ist.

2. Fenster oder Fenstertür nach Anspruch 1, **dadurch gekennzeichnet, dass** die genannten Abstützmittel mindestens eine Dichtung (140,150) beinhalten, welcher in der Lage ist, gegen die genannten Anschlagmittel zu stoßen.

3. Fenster oder Fenstertür nach Anspruch 2, **dadurch gekennzeichnet, dass** die genannte Dichtung (140,150) aus einem synthetischen Material ist, vorzugsweise aus einem Elastomer.

4. Fenster oder Fenstertür nach einem der vorhergehenden Ansprüche, **dadurch gekennzeichnet, dass** die genannten Anschlagsmittel eine Halterung (8) genannter Schiene (7) beinhalten.

5. Fenster oder Fenstertür nach Anspruch 1, **dadurch gekennzeichnet, dass** das genannte Glied (9) hohl ist und eine isolierende Kammer (23) zwischen den beiden jeweils einen Flügel haltenden Bereichen des Rahmens (5) bildet.

6. Fenster oder Fenstertür nach Anspruch 1, **dadurch gekennzeichnet, dass** das genannte Glied (9) massiv ist.

7. Fenster oder Fenstertür nach einem der vorhergehenden Ansprüche, **dadurch gekennzeichnet, dass** Mittel, die einen Anschlag für ein Profil (41) eines Flügels (3,2) ausrüstende Abstützmittel bilden, durch ein Profil (41) eines anderen Flügels (2,3) gehalten werden oder einstückiger Bestandteil dieses Profils sind.

8. Fenster oder Fenstertür nach einem der vorhergehenden Ansprüche, **dadurch gekennzeichnet, dass** die Abstützmittel (140,150) eines einzelnen Flügels (3) gleichzeitig eine Abstützung auf die Anschlagsmittel (8,9) in einer Richtung (F₂) im Allgemeinen orthogonal zur Hauptebene (P₃) des genannten Fensterflügels ausüben.

9. Fenster oder Fenstertür nach einem der vorhergehenden Ansprüche, **dadurch gekennzeichnet, dass** die genannten Rollmittel schwingende Laufrollen sind.

10. Fenster oder Fenstertür nach einen der vorhergehenden Ansprüche, **dadurch gekennzeichnet, dass** die genannten Rollmittel pendelnde Laufrollen oder auf ihren Achsen gleitende Laufrollen sind
